# FASCICULE DE BREVET EUROPEEN

(11) **EP 2 380 824 B1**
(45) Date de publication et mention de la délivrance du brevet: **01.11.2017**
(21) Numéro de dépôt: 11162768.3
(22) Date de dépôt: 18.04.2011
(51) Int. Cl.: B65F 1/14

(54) **Protection d'un bord supérieur de cuve enterrée ou semi-enterrée destinée à recevoir un conteneur de collecte de déchets**
Schutz des oberen Rands eines ganz oder halb in den Boden eingelassenen Behälters, der zur Aufnahme eines Müllsammelbehälters dient
Protection of a top edge of a subterranean or semi-burried container intended for holding a refuse collecting receptacle

(30) Priorité: 21.04.2010 FR 1053049
(43) Date de publication de la demande: 26.10.2011
(73) Titulaire: COMPAGNIE PLASTIC OMNIUM, 69007 Lyon (FR)
(72) Inventeur: Troton, Jean, 01150, CHAZEY SUR AIN (FR); Borneat, Michel, 01100, OYONNAX (FR)
(74) Mandataire: Remy, Vincent Noel Paul

(56) Documents cités:
- WO-A1-99/51511
- WO-A2-01/70580
- DE-A1- 19 829 156

## Description

La présente invention concerne une protection d'un bord supérieur d'une cuve enterrée ou semi-enterrée destinée à recevoir un conteneur de collecte de déchets sous forme de sac. On connaît les conteneurs enterrés ou semi-enterrés qui sont des conteneurs de collecte de déchets qui, au lieu d'être posés sur la voie publique, sont placés dans des ouvrages en béton enterrés ou semi-enterrés. Chaque ouvrage, désigné par extension cuve enterrée même si elle ne l'est que partiellement, est généralement de forme cylindrique.

Ces conteneurs enterrés ou semi-enterrés sont utilisés pour la collecte de déchets par apport volontaire. Ils sont de plus en plus utilisés en raison du faible volume qu'ils occupent sur la chaussée.

Un tel conteneur reste à demeure dans sa cuve et se remplit de déchets à mesure que les producteurs (terme désignant les personnes produisant les déchets) y déposent leurs déchets. On l'en extrait pour le vider dans une benne de collecte de façon régulière.

Il est donc nécessaire qu'un tel conteneur soit capable, lorsqu'il est sorti de sa cuve, de se tenir suffisamment pour être manipulable lors du vidage et résister au poids des déchets qu'il contient.

C'est pourquoi les conteneurs ont longtemps été réalisés en métal, par exemple en tôle d'acier galvanisé.

Dans un second temps, les conteneurs en matière plastique ont progressivement remplacé les conteneurs en métal. Le poids et la forme des conteneurs ont ainsi pu être optimisés.

Toutefois, les conteneurs actuels, qu'ils soient en métal ou en matière plastique, continuent d'être relativement lourds.

Pour tenter de résoudre ce problème, il a été proposé de remplacer le métal et la matière plastique par du matériau textile, ce qui revenait à remplacer des conteneurs rigides par des sacs.

Si la résistance à des poids élevés peut effectivement être garantie avec des sacs textiles, il est en revanche plus délicat de garantir qu'un sac plein de déchets conservera une forme adaptée à la géométrie de la cuve, une fois sorti de celle-ci. Bien au contraire, le sac tend à s'élargir dès l'instant où il n'est plus maintenu par les parois latérales de ladite cuve.

Jusqu'à présent, ce phénomène n'a pas été considéré comme gênant car le sac sort de la cuve en étant plein et y retourne vide. Il peut donc aisément reprendre sa place à l'intérieur de la cuve.

Mais les inventeurs à la base de la présente invention ont remarqué que la du sac, par frottement de ce dernier contre le bord supérieur de la cuve qui, généralement, présente une arête vive.

Ce problème d'usure n'est pas inquiétant en tant que tel car il suffit théoriquement de remplacer les sacs de manière suffisamment fréquente. Il est ainsi courant de remplacer les sacs à titre préventif tous les ans. Mais la conséquence la plus à craindre de cette usure est que des déchirures du sac provoquent son vidage dans la cuve. Dans un tel cas, les opérations de récupération du contenu du sac et de lavage de la cuve occasionnent des complications très gênantes.

On connait également, d'après le document WO-A-01 70 580, un conteneur de collecte de déchets sous forme de sac. La présente invention résout ce problème en proposant une solution évitant toute usure du sac.

La présente invention a pour objet une protection selon la revendication 1.

L'invention procure les avantages bien connus des sacs en matériau textile, à savoir une grande légèreté et un prix de revient très bas.

En outre, la protection peut être considérée comme une pièce d'usure qui peut être remplacée régulièrement, c'est-à-dire comme un consommable.

En revanche, grâce à l'invention, la durée de vie des sacs peut être augmentée de façon significative, car la réduction du risque d'usure prématurée permet de conserver un même sac pendant au moins trois ans.

L'invention est particulièrement avantageuse en ce que sa mise en oeuvre ne nécessite pas de remplacer des sacs déjà en cours d'utilisation. La fragilité du sac n'est pas augmentée par un renforcement de ce dernier, ce qui constituerait une solution conventionnelle, mais par un traitement de la cuve destiné à éviter tout contact du sac avec les parties les plus agressives de la cuve.

L'invention peut en outre comporter l'une ou plusieurs des caractéristiques suivantes, considérées seules ou en combinaison :
- le matériau de la protection est une matière plastique,
- la protection, en matière plastique, se présente sous forme de lames verticales juxtaposées les unes aux autres,
- le matériau de la protection est un textile,
- le matériau textile de la protection a subi un traitement destiné à le rendre imputrescible,
- la protection comprend, outre une partie textile recouvrant l'arête vive intérieure de la cuve, des points de fixation répartis sur le contour de la cuve pour maintenir cette partie textile,
- la protection comprend, outre une partie recouvrant l'arête vive intérieure de la cuve, une autre partie recouvrant d'éventuels raccords ou aspérités présents à l'intérieur de la cuve.

L'invention a également pour objet une cuve selon la revendication 8.

L'invention a aussi pour objet un dispositif de collecte de déchets selon la revendication 9.

L'invention a enfin pour objet un procédé selon la revendication 10 pour traiter une cuve enterrée de façon à la rendre compatible avec un conteneur de collecte de déchets sous forme de sac. Ce procédé consiste à couvrir l'arête vive intérieure de la cuve avec une protection présentant une face externe constituée par un matériau ayant un coefficient de frottement avec le matériau du conteneur de collecte de déchets sous forme de sac plus petit que son coefficient de frottement avec le matériau de la cuve.

Afin de mieux faire comprendre l'invention, on va en décrire un mode de réalisation donné à titre d'exemple non limitatif de la portée de l'invention, en référence aux dessins annexés dans lequel :
- la figure 1 représente, en perspective, une cuve semi-enterrée et un conteneur,
- la figure 2 est une vue du détail II de la figure 1.

Dans un sol 1, on a réalisé une cuve en béton 2 qui comprend une partie inférieure enterrée 2a et une partie supérieure 2b dépassant du sol.

La cuve en béton comporte un bord supérieur 3 qui est délimité par deux arêtes, à savoir une arête intérieure 3a et une arête extérieure 3b. L'arête intérieure 3a notamment est une arête vive, c'est-à-dire présentant un angle vif.

Un conteneur 4, placé dans la cuve 2, est constitué par un anneau 5 muni de moyens de suspension 6 et par un sac 7 en matériau textile, lui-même suspendu à l'anneau 5.

Un tel conteneur 4 peut par exemple servir pour la collecte du verre.

En position normale d'utilisation, l'anneau 5 se trouve plus bas que le bord supérieur 3 de la cuve 2 et en-dessous d'orifices d'introduction de déchets (non représentés) ménagés soit dans la paroi latérale de la cuve 2, soit dans une borne (non représentée) posée sur la cuve 2. Le sac 7, en place dans la cuve 2, reçoit les déchets apportés par les producteurs et se remplit.

Lorsque le sac 7 est plein, on l'extrait de la cuve 2 en tirant sur les moyens de suspension 6.

Lors de son extraction, le sac 7 frotte contre les parois latérales de la cuve 2 et, notamment, contre son arête vive 3a.

Comme on le voit sur la figure 2, le bord supérieur 3 de la cuve 2, ainsi qu'une partie supérieure de sa paroi intérieure, sont recouverts par une couche 8 d'un textile analogue à celui constituant le sac 7. La couche de textile 8 est maintenue sur la cuve 2 par des points de fixation 9 répartis sur le contour de la cuve 2. Dans cet exemple, la couche de textile 8 constitue l'intégralité de la protection. Dans une variante non illustrée, la couche de textile 8 est une face externe de la protection, qui comporte une partie de fixation que l'on fixe à la cuve 2 en couvrant son arête vive intérieure 3a.

Dans une autre variante non représentée, la couche de textile 8 est remplacée par une protection en matière plastique, par exemple sous forme de lames verticales juxtaposées les unes aux autres.

Dans l'exemple illustré ici, le matériau de la couche de textile 8 a subi un traitement destiné à le rendre imputrescible.

On comprend que, grâce à cette couche de textile 8, lorsque le sac 7 sort de la cuve 2, il ne frotte pas contre l'arête vive 3a mais contre le matériau de la couche de textile 8, laquelle présente un coefficient de frottement avec le sac 7 inférieur au coefficient de frottement du sac 7 avec le béton constituant la cuve 2. Ainsi, le frottement contre l'arête vive 3a ne risque pas d'endommager le sac 7 et le danger d'une déchirure soudaine du sac 7 provoquant son vidage dans la cuve 2 est écarté.

Il est bien entendu que le mode de réalisation qui vient d'être décrit ne présente aucun caractère limitatif et peut recevoir toutes modifications désirables sans sortir pour cela du cadre défini par les revendications annexées.

## Revendications

1. Protection (8) d'un bord supérieur (3) d'une cuve (2) enterrée ou semi-enterrée destinée à recevoir un conteneur de collecte (4) de déchets sous forme de sac (7), la cuve (2) ayant, sur son bord supérieur (3), une arête vive intérieure (3a), ladite la protection (8) présentant une face externe constituée par un matériau ayant un coefficient de frottement avec le matériau du conteneur de collecte (4) de déchets sous forme de sac (7) plus petit que son coefficient de frottement avec le matériau de la cuve (2) et ladite protection (8) couvrant l'arête vive intérieure (3a) de la cuve (2).

2. Protection (8) selon la revendication 1, dont le matériau de la protection (8) est une matière plastique.

3. Protection (8) selon la revendication 2, se présentant sous forme de lames verticales juxtaposées les unes aux autres.

4. Protection (8) selon la revendication 1, dont le matériau de la protection (8) est un textile.

5. Protection (8) selon la revendication 4, dont le matériau textile de la protection (8) a subi un traitement destiné à le rendre imputrescible.

6. Protection (8) selon l'une des revendications 4 et 5 comprenant, outre une partie textile couvrant l'arête vive intérieure (3a) de la cuve (2), des points de fixation (9) répartis sur le contour de la cuve (2) pour maintenir cette partie textile.

7. Protection (8) selon l'une des revendications 1 à 6, comprenant, outre une partie recouvrant l'arête vive intérieure (3a) de la cuve (2), une autre partie recouvrant d'éventuels raccords ou aspérités présents à l'intérieur de la cuve (2).

8. Cuve (2) enterrée ou semi-enterrée destinée à recevoir un conteneur de collecte (4) de déchets sous forme de sac (7), la cuve (2) ayant, sur son bord supérieur (3), une arête vive intérieure (3a) et comprenant une protection (8) de bord supérieur (3) selon l'une des revendications 1 à 7.

9. Dispositif de collecte de déchets comprenant un conteneur de collecte (4) de déchets sous forme de sac (7) et une cuve (2) enterrée ou semi-enterrée selon la revendication 8.

10. Procédé pour traiter une cuve (2) enterrée ou semi-enterrée, destinée à recevoir un conteneur de collecte (4) de déchets et ayant, sur son bord supérieur (3), une arête vive intérieure (3a), de façon à rendre ladite cuve (2) compatible avec un conteneur de collecte (4) de déchets sous forme de sac (7), ledit procédé consistant à couvrir l'arête vive intérieure (3a) de la cuve (2) avec une protection (8) présentant une face externe constituée par un matériau ayant un coefficient de frottement avec le matériau du conteneur de collecte (4) de déchets sous forme de sac (7) plus petit que son coefficient de frottement avec le matériau de la cuve (2).

## Patentansprüche

1. Schutz (8) eines oberen Rands (3) eines ganz oder halb in den Boden eingelassenen Behälters (2), der zur Aufnahme eines Sammelbehälters (4) für Abfälle in Form eines Beutels (7) bestimmt ist, wobei der Behälter(2) auf seinem oberen Rand (3) eine innere scharfe Kante (3a) hat, wobei der Schutz (8) eine äußere Seite aufweist, die ein Material umfasst, das einen Reibungskoeffizienten mit dem Material des Sammelbehälters(4) Abfälle in Form eines Beutels (7) hat, der kleiner ist als sein Reibungskoeffizient mit dem Material des Behälters(2), und wobei der Schutz (8) die innere scharfe Kante (3a) des Behälters (2) abdeckt.

2. Schutz (8) nach Anspruch 1, bei dem das Material des Schutzes (8) ein Kunststoff ist.

3. Schutz (8) nach Anspruch 2, der die Form von vertikalen Plättchen aufweist, die aneinander gereiht sind.

4. Schutz (8) nach Anspruch 1, bei dem das Material des Schutzes (8) ein Textil ist.

5. Schutz (8) nach Anspruch 4, bei dem das textile Material des Schutzes (8) einer Behandlung unterzogen wurde, die dazu bestimmt ist, ihn fäulnisbeständig werden zu lassen.

6. Schutz (8) nach einem der Ansprüche 4 und 5, der neben einem textilen Teil, der die innere scharfe Kante (3a) des Behälters(2) abdeckt, Befestigungspunkte (9) umfasst, die über die Kontur des Behälters (2) verteilt sind, um diesen textilen Teil zu halten.

7. Schutz (8) nach einem der Ansprüche 1 bis 6, der neben einem Teil, der die innere scharfe Kante (3a) des Behälters(2) abdeckt, einen weiteren Teil aufweist, der etwaige Anschlussstücke oder Unebenheiten abdeckt, die im Inneren des Behälters (2) vorhanden sind.

8. Ganz oder halb in den Boden eingelassener Behälter, der zur Aufnahme eines Sammelbehälters (4) Abfälle in Form eines Beutels (7) bestimmt ist, wobei der Behälter (2) auf seinem oberen Rand (3) eine innere scharfe Kante (3a) hat und einen Schutz (8) des oberen Rands (3) nach einem der Ansprüche 1 bis 7 umfasst.

9. Vorrichtung zum Sammeln von Abfällen, die einen Sammelbehälter (4) Abfälle in Form eines Beutels (7) und einen ganz oder halb in den Boden eingelassenen Behälter (2) nach Anspruch 8 umfasst.

10. Verfahren zum Behandeln eines ganz oder halb in den Boden eingelassenen Behälters (2), der zur Aufnahme eines Sammelbehälters (4) Abfälle bestimmt ist und auf seinem oberen Rand (3) eine innere scharfe Kante (3a) hat, in der Form, dass der Behälter (2) mit einem Sammelbehälter (4) Abfälle in Form eines Beutels (7) kompatibel wird, wobei das Verfahren darin besteht, die innere scharfe Kante (3a) des Behälters (2) mit einem Schutz (8) abzudecken, der eine äußere Seite aufweist, die aus einem Material besteht, das einen Reibungskoeffizienten mit dem Material des Sammelbehälters (4) Abfälle in Form eines Beutels (7) hat, der kleiner ist als sein Reibungskoeffizient mit dem Material des Behälters (2).

## Claims

1. Protection (8) of a top edge (3) of a buried or semi-buried tank (2) intended to receive a waste collection container (4) in bag form (7), the tank (2) having, on its top edge (3), an internal sharp edge (3a), said protection (8) having an outer face consisting of a material having a coefficient of friction with the material of the waste collection container (4) in bag form (7) lower than its coefficient of friction with the material of the tank (2) and said protection (8) covering the internal sharp edge (3a) of the tank (2).

2. Protection (8) according to Claim 1, in which the material of the protection (8) is a plastic material.

3. Protection (8) according to Claim 2, taking the form of mutually juxtaposed vertical blades.

4. Protection (8) according to Claim 1, in which the material of the protection (8) is a fabric.

5. Protection (8) according to Claim 4, in which the fabric material of the protection (8) has undergone a treatment intended to render it rot-proof.

6. Protection (8) according to one of Claims 4 and 5, comprising, in addition to a fabric part covering the internal sharp edge (3a) of the tank (2), fixing points (9) distributed over the perimeter of the tank (2) to hold this fabric part.

7. Protection (8) according to one of Claims 1 to 6, comprising, in addition to a part covering the internal sharp edge (3a) of the tank (2), another part covering possible fittings or unevennesses present inside the tank (2).

8. Buried or semi-buried tank (2) intended to receive a waste collection container (4) in bag form (7), the tank (2) having, on its top edge (3), an internal sharp edge (3a) and comprising a protection (8) of the top edge (3) according to one of Claims 1 to 7.

9. Waste collection device comprising a waste collection container (4) in bag form (7) and a buried or semi-buried tank (2) according to Claim 8.

10. Method for treating a buried or semi-buried tank (2) intended to receive a waste collection container (4) and having, on its top edge (3), an internal sharp edge (3a), so as to make said tank (2) compatible with a waste collection container (4) in bag form (7), said method consisting in covering the internal sharp edge (3a) of the tank (2) with a protection (8) having an outer face consisting of a material having a coefficient of friction with the material of the waste collection container (4) in bag form (7) lower than its coefficient of friction with the material of the tank (2).
